# FASCICULE DE BREVET EUROPEEN

(11) **EP 0 617 685 B1**
(45) Date de publication et mention de la délivrance du brevet: **03.01.1996**
(21) Numéro de dépôt: 93922487.9
(22) Date de dépôt: 19.10.1993
(51) Int. Cl.: B65D 55/02

(54) **DISPOSITIF D'IDENTIFICATION ET DE VERROUILLAGE D'UNE BOUTEILLE**
IDENTIFIKATIONS-UND VERRIEGELUNGSVORRICHTUNG FÜR EINE FLASCHE
DEVICE FOR THE IDENTIFICATION AND LOCKING OF A BOTTLE

(30) Priorité: 19.10.1992 FR 9212685
(43) Date de publication de la demande: 05.10.1994
(73) Titulaire: HARTEK S.A., CH-1196 Gland (CH)
(72) Inventeur: MOURON, Jacques, CH-1805 Jongny (CH)
(74) Mandataire: Nithardt, Roland
(86) Numéro de dépôt international: CH9300247
(87) Numéro de publication internationale: WO9408867

(56) Documents cités:
- EP-A- 0 213 375
- EP-A- 0 282 678
- WO-A-81/02602
- DE-A- 3 211 387
- FR-A- 2 124 287
- FR-A- 2 662 427
- GB-A- 677 311
- US-A- 3 517 848
- US-A- 4 223 799

## Description

La présente invention concerne un dispositif d'identification et de verrouillage d'une bouteille comportant un goulot obturé par un élément de fermeture, ce dispositif comportant d'une part un capuchon agencé pour être adapté sur le goulot par-dessus ledit élément de fermeture, ce capuchon étant muni de moyens de verrouillage agencés pour, dans une première position, interdire l'accès à l'élément de fermeture de la bouteille et, dans une seconde position, permettre cet accès en vue de le retirer de la bouteille, et d'autre part, un appareil détecteur agencé pour lire un code signalétique porté par le capuchon.

Divers systèmes d'identification et de verrouillage ont été imaginés et réalisés pour assurer une gestion contrôlée de la vente des produits dans les magasins ou les restaurants ainsi que pour gérer le stock.

L'un de ces dispositifs, plus spécifiquement destiné à être utilisé sur des objets vendus dans des magasins dits à "grande surface", est décrit dans la demande de brevet français publiée sous le No FR-A-2 124 287. Ce document décrit un dispositif de verrouillage fixé à un article destiné à la vente et pourvu d'une étiquette servant à son identification automatique. Ce dispositif de verrouillage comporte deux organes mobiles l'un par rapport à l'autre qui définissent une position verrouillée dans laquelle ils sont solidaires et libèrent un passage, et une position déverrouillée dans laquelle lis sont séparés. En position verrouillée, l'article est placé dans ledit passage, de telle manière que le dispositif de verrouillage et l'article ne puissent pas être séparés. L'un des organes mobiles comporte un doigt de verrouillage porté par un bilame. L'autre organe mobile comporte une cavité dans laquelle est placé ce doigt de verrouillage lorsque le dispositif est en position verrouillée. Le chauffage du bilame, par l'application d'un courant électrique, provoque sa déformation et de ce fait, le retrait du doigt de verrouillage de ladite cavité, ce qui permet l'ouverture du dispositif.

Dans ce dispositif, les opérations de déverrouillage et d'identification sont indépendantes. Le déverrouillage peut donc être réalisé sans identification, ce qui ne permet pas un contrôle strict des marchandises vendues.

D'autres systèmes de verrouillage plus spécifiquement destinés à la gestion et au contrôle des bouteilles ont été imaginés et réalisés (voir: DE-A-3 211 387, FR-A-2 662 427 et GB-A-677 311).

Un autre système connu prévoit le pesage d'un tiroir rempli de bouteilles qui, pour qu'un contrôle et une gestion efficaces puissent se faire, doivent obligatoirement avoir le même poids et le même prix.

Les systèmes connus nécessitent la mise en place d'une infrastructure coûteuse, ce qui ne peut en principe être envisagé que dans le cadre de la création d'un nouvel établissement ou lors de la rénovation complète d'un établissement existant. En outre ces systèmes ne s'appliquent efficacement que pour des boissons qui sont vendues en un grand nombre d'exemplaires telles que des eaux minérales, des jus de fruits, des boissons gazeuses, etc. Ils ne sont pas adaptés à des bouteilles coûteuses vendues en nombre limité telles que par exemple des bouteilles de champagne, etc.

La présente invention se propose de pallier ces inconvénients en offrant un dispositif permettant l'identification de toutes les bouteilles et plus particulièrement un dispositif individuel d'identification et de verrouillage d' une bouteille, ce dispositif étant adaptable à tous les types de bouteilles, quel que soit leur nombre et quelles que soient leur forme ou leur dimension.

Dans ce but, le dispositif d'identification et de verrouillage selon l'invention est caractérisé par les caractéristiques indiquées dans la revendication 1.

Selon un mode de réalisation préféré, les moyens de verrouillage comportent un noyau d'activation mobile et au moins deux griffes de blocage dudit élément de fermeture, ledit noyau d'activation étant agencé pour maintenir lesdites griffes de blocage dans une position bloquée lorsque lesdits moyens de verrouillage sont dans leur première position et pour libérer lesdites griffes lorsque lesdits moyens de verrouillage sont dans leur seconde position.

Ledit noyau d'activation mobile est de préférence un noyau magnétique ayant une position basse correspondant à ladite première position desdits moyens de verrouillage et une position haute correspondant à ladite seconde position desdits moyens de verrouillage.

Ledit noyau d'activation peut également être un manchon cylindrique ferromagnétique et lesdites griffes sont montées au moins partiellement à l'intérieur de ce manchon.

Selon un mode de réalisation préféré, lesdites griffes sont disposées à égale distance les unes des autres et s'étendent sensiblement parallèlement à l'axe de la bouteille, ces griffes étant agencées pour s'accrocher sous une protubérance du goulot de la bouteille ou sous ledit élément de fermeture.

Selon une première forme de réalisation, lesdites griffes sont flexibles sur au moins une partie de leur longueur.

Selon une deuxième forme de réalisation, lesdites griffes sont rigides et articulées autour d'une rotule ou d'un pivot.

Selon un mode de réalisation particulièrement avantageux, lesdites griffes sont équipées de sabots de blocage disposés à leur extrémité libre.

Dans une forme de réalisation avantageuse, le capuchon comporte un corps creux portant lesdites griffes et dans lequel est disposé ledit noyau d'activation, ce noyau comprenant un dégagement ménagé entre ce corps creux et une zone de section réduite, ce dégagement étant agencé pour loger des billes de blocage agencées pour bloquer lesdites griffes lorsque les moyens de verrouillage sont dans leur première position.

Le noyau d'activation peut également comporter une partie intérieure conique agencée pour coopérer avec les griffes et les bloquer lorsque lesdits moyens de verrouillage sont dans leur première position.

De façon avantageuse, le dispositif comporte un ressort tendant à maintenir les griffes en position bloquée lorsque lesdits moyens de verrouillage sont dans leur première position, ce ressort étant en appui sur ledit noyau d'activation.

Dans la forme de réalisation du dispositif dans laquelle le noyau d' activation est un manchon cylindrique ferromagnétique, le capuchon comporte un corps cylindrique en une matière non ferromagnétique dans lequel ledit manchon est monté coaxialement sans jeu, ledit corps comportant un logement annulaire, ledit manchon cylindrique ferromagnétique est maintenu en position basse par un ressort de poussée placé dans ledit logement et prenant appui au fond de ce logement et sur le manchon cylindrique ferromagnétique, de telle manière que lorsque ce manchon est dans sa position basse, lesdites griffes sont maintenues contre le goulot de la bouteille, et que, lorsque manchon est en position haute il est maintenu par ledites griffes ouvertes correspondant à ladite deuxième position des moyens de verrouillage.

Selon ce mode de réalisation préféré, des prolongements supérieurs de chacune des griffes sont liés entre eux par un élément élastique, et comportent chacun une rampe inclinée agencée de telle façon que, lorsque l'on introduit la bouteille dans le capuchon, l'élément de fermeture prend appui sur lesdites rampes inclinées des griffes, pour amener ces dernières en position bloquée permettant au manchon cylindrique ferromagnétique de prendre sa position basse sous la poussée dudit ressort annulaire.

Selon une forme de réalisation particulièrement avantageuse, ledit appareil détecteur comporte un élément d'actionnement agencé pour actionner ledit noyau d'activation et provoquer son déplacement de sa position basse vers sa position haute.

Ledit appareil détecteur comporte avantageusement un organe de détection agencé pour lire le code signalétique et des moyens pour transmettre un signal d' identification permettant de provoquer l'excitation de la bobine magnétique susceptible de déplacer ledit noyau magnétique.

Le code signalétique porté par le capuchon peut avantageusement être formé de secteurs métallisés et de secteurs non métallisés disposés de manière à le définir. Il comporte de préférence une première série de secteurs communs à tous les types de produits équipés de capuchons identiques et servant à la reconnaissance d'un point zéro du code, et une deuxième série de secteurs différents pour chaque type de produit équipé d'un même capuchon, et permettant l'identification du type du produit.

L'organe de détection agencé pour lire le code comporte avantageusement un détecteur de proximité du type détecteur inductif, ainsi qu'un transformateur tournant reliant ledit détecteur de proximité à un dispositif de traitement des données.

Selon une forme de réalisation avantageuse, le dispositif de d'identification et de détection est enclenché au moyen d'une clé d'identification personnalisée du type carte à puce ou carte magnétique.

La présente invention sera mieux comprise en référence à la description d'exemples de réalisation et aux dessins annexés dans lesquels:
- la figure 1 est une vue schématique en perspective du dispositif d' identification et de verrouillage selon l'invention,
- les figures 2A et 2B représentent une vue en coupe axiale d'une première forme de réalisation du capuchon du dispositif selon l'invention respectivement dans une position verrouillée et dans une position déverrouillée sur le goulot d'une bouteille,
- la figure 3 représente une vue en coupe partielle et agrandie d'un détail du dispositif des figures 2,
- les figures 4A et 4B sont des vues en coupe axiale illustrant une deuxième forme de réalisation du capuchon du dispositif de l'invention respectivement dans une position verrouillée et dans une position déverrouillée,
- les figures 5A et 5B représentent une troisième forme de réalisation du capuchon du dispositif de l'invention respectivement dans une position verrouillée et dans une position déverrouillée,
- la figure 6 représente une vue en coupe partielle et agrandie d'un détail du dispositif des figures 5,
- la figure 7 représente une quatrième forme de réalisation du capuchon du dispositif selon l'invention,
- la figure 8 est une représentation schématique d'un code signalétique tel qu'utilisé dans l'invention,
- la figure 9 illustre un exemple de code signalétique utilisé dans le cadre de l'invention,
- la figure 10 représente une vue en coupe d'un élément du capuchon portant un code signalétique conformes aux figures 8 et 9,
- la figure 11 est un schéma- bloc représentant les éléments de l'organe de détection du dispositif selon l'invention, et
- la figure 12 est une vue schématique en coupe de l'appareil détecteur du dispositif selon l'invention.

En référence à la figure 1, le dispositif d'identification et de verrouillage 10 se compose d'un appareil détecteur 5 formé d'un boîtier 6 pourvu d'un organe de détection 7 et d'un élément d'actionnement 8, et d'un capuchon 11 à adapter sur le goulot 12 d'une bouteille. L'utilisateur positionne manuellement la bouteille en l'introduisant dans une cavité du boîtier définie par le positionnement de l'organe de détection 7 et de l'élément d'actionnement 8, de telle manière que le capuchon 11 soit en contact avec ces deux éléments jusqu'à ce que les moyens de verrouillage du capuchon puissent être déverrouillés.

Les figures 2A, 2B et 3 illustrent une première forme de réalisation du capuchon 11 adapté sur le goulot 12 d'une bouteille obturée par un bouchon 13, par exemple du type bouchon de champagne, fixé au goulot par des brides de liaison 14. Bien que cette application soit représentée par les figures, il est bien entendu que le dispositif s'adapte également à toute autre bouteille fermée par un bouchon ordinaire, une capsule sertie, une capsule vissée etc. Ce capuchon 11 comprend un corps 15 sensiblement cylindrique et creux qui contient lesdits moyens de verrouillage comprenant une série de griffes 16, disposées à la périphérie de ce corps et le prolongeant axialement. Ces griffes sont conçues pour entourer le bouchon ou la capsule et pour prendre appui sous un rebord ou bourrelet 17 ménagé à la base du goulot de la bouteille. Ces griffes définissent une cage qui enferme le bouchon et le rendent solidaire du goulot d'une manière inviolable. Des éléments 16', solidaires des griffes 16, définissent une cage intérieure qui permet une meilleure adaptation du dispositif à tous les types de bouteilles. Le corps cylindrique creux 15 contient un noyau d'activation 18 mobile axialement entre deux positions, qui a pour fonction de bloquer les griffes dans une première position correspondant à ladite première position des moyens de verrouillage (illustrée par la figure 2A) et de les libérer dans une seconde position correspondant à ladite seconde position des moyens de verrouillage (illustrée par la figure 2B). A cet effet, le corps 15 comporte plusieurs logements 19 ménagés dans l'épaisseur de sa paroi et contenant chacun une bille 20 de blocage d'un manchon de sécurité 21 entourant partiellement le corps cylindrique creux et les griffes. Ce manchon comporte une gorge intérieure périphérique 22 dans laquelle sont partiellement engagées les billes.

Dans la position représentée par la figure 2A, le noyau d' activation 18, qui comprend une partie centrale 18a dont le diamètre extérieur est sensiblement égal au diamètre intérieur du corps 15 et deux parties 18b et 18c, disposées de part et d'autre de la partie centrale, dont le diamètre est inférieur à celui de cette partie centrale, est en position basse et bloque les billes 20 dans les logements 19 et dans la gorge intérieure 22 du manchon de sécurité 21. Il en résulte un blocage en position de ce manchon et un verrouillage des griffes 16.

Dans la position représentée par la figure 2B, le noyau d'activation 18, relevé vers le haut du corps, est amené en position haute, de sorte que les billes 20 peuvent se dégager de la gorge périphérique 22 en se déplaçant vers l'intérieur du corps 15, dans une zone dégagée séparant la partie 18c de diamètre inférieur à la partie centrale 18a du noyau d'activation 18 de la paroi intérieure du corps. De ce fait, le manchon de sécurité 21 peut être relevé et les griffes 16 peuvent se décrocher du bourrelet 17 du goulot 12.

Ce déplacement des billes 20 est illustré en détail par la vue agrandie de la figure 3. Une bille 20 est représentée en traits mixtes dans sa position 20' correspondant à la seconde position des moyens de verrouillage ou position de déblocage.

Un ressort de compression 23 prend appui d'une part sur la partie supérieure 18b du noyau d'activation 18 est d'autre part sur un couvercle 24 qui coiffe le corps 15.

Le déplacement du noyau d'activation 18 est provoqué par l'élément d'actionnement logé dans l'appareil détecteur. Ce noyau constitue une sorte de noyau plongeur qui est attiré dans une position de déverrouillage lorsque cet élément d'actionnement est excité. Pour débloquer le dispositif d'identification, il suffit d'introduire le goulot 12 équipé du capuchon dans la cavité, dans laquelle on crée un champ magnétique susceptible de déplacer le noyau d'activation.

L' organe de détection de l'appareil détecteur est en outre destiné à lire un code signalétique porté par le capuchon. Ce code peut être du type code à barres et l'organe détecteur du type à lecture optique. Toutefois, tout autre type de code, magnétique, mécanique ou similaire peut être utilisé et dans ce cas l'organe de détection est choisi en conséquence.

Une deuxième forme de réalisation du capuchon est illustrée par les figures 4A et 4B. Le principe de fonctionnement de ce capuchon est sensiblement le même que précédemment. Dans ce cas, ce capuchon comporte essentiellement un noyau d'activation 30 comprenant une partie supérieure 30a sensiblement cylindrique et une partie inférieure 30b sensiblement conique. Cette partie inférieure bloque des griffes 31 dans leur position verrouillée, lorsque le noyau occupe une position basse représentée par la figure 4A et libère ces griffes lorsqu'il occupe une position haute représentée par la figure 4B. A cet effet, chaque griffe est articulée sur un pivot ou une rotule 32 et l'ensemble de ces griffes est sollicité par un ressort de compression annulaire 33 qui tend à les ouvrir.

Une troisième forme de réalisation du capuchon est illustrée par les figures 5A, 5B et 6. Dans cette construction, le capuchon comporte une cage 40 réalisée de préférence d' une pièce par découpage d'un disque de tôle, pour former un ensemble de bras radiaux. Après pliage à 90° et mise en place de sabots de blocage 41, ces bras constituent des griffes 42 qui ont pour fonction de bloquer l'élément de fermeture du goulot de la bouteille, qui peut par exemple être une capsule 43. Les sabots 41 sont agencés pour coopérer avec un noyau d' activation 44, dont l'extrémité inférieure, représentée agrandie par la figure 6, est pourvue d'une surface tronconique 45 qui coopère avec une rampe inclinée 46 qui délimite l'arrière desdits sabots de blocage 41. Ce noyau est sollicité dans une position basse, dite verrouillée représentée par la figure 5A, par un ressort hélicoïdal 47. Le capuchon comporte en outre des pattes 49 pliées en équerre et dont une des extrémités porte un bec 49a agencé pour s'accrocher au noyau et pour le maintenir en position haute, dite déverrouillée représentée par la figure 5B, afin de libérer les sabots 41. La mise en place du capuchon sur la bouteille libère automatiquement le noyau 44 pour le mettre dans sa position verrouillée.

Cette dernière variante est avantageuse par sa construction légère et économique et peut aussi être réalisée en un matériau plastique injecté ou tout autre matériau synthétique ou non synthétique approprié.

Un mode de réalisation particulièrement avantageux est illustré par la figure 7. Dans ce mode de réalisation, le capuchon 50 comporte un corps cylindrique 51 creux pourvu d'un logement annulaire intérieur 52 et d'un rebord annulaire d'extrémité 53. Un ressort annulaire 54 est placé dans ledit logement 52 et prend appui sur un manchon cylindrique 55, réalisé en un matériau ferromagnétique, coulissant sans jeu à l'intérieur du corps cylindrique du capuchon. Des griffes 56 sont montées à l'intérieur du corps, dans le manchon cylindrique ferromagnétique 55. Ces griffes sont formées d'une tige 57 portant à son extrémité libre un sabot de blocage 58 et d'un élément supérieur 59 comportant une rampe inclinée 60 et un crochet 61. L'élément supérieur 59 et la tige 57 sont solidaires et les griffes sont articulées sur un pivot 62 placé dans un évidement 63 réalisé dans une paroi dudit logement annulaire 52 du corps cylindrique 51. Les crochets 61 des griffes sont reliées entre eux par un élément élastique 64 tel qu'un joint torique pour solliciter lesdites griffes dans leur position de verrouillage. Le capuchon 50 comporte en outre un couvercle supérieur 65 qui est muni d'une plaque d' identification 66 portant un code signalétique.

Lorsque l'on place le capuchon 50 sur une bouteille, l'élément de fermeture 13, ou la partie supérieure du goulot, prend appui sur les rampes inclinées 60 des éléments supérieurs, ce qui fait pivoter les griffes 56 et permet au manchon cylindrique ferromagnétique 55 de descendre et de placer le capuchon en position verrouillée telle qu'illustrée par la partie gauche de la figure. Le manchon cylindrique ferromagnétique 55 étant en position basse, il maintient les sabots de blocage 58 sous le bourrelet 17 du goulot 12 de la bouteille. Lorsque l'on actionne le dispositif d'identification et de verrouillage, le manchon cylindrique ferromagné que 55 est attiré vers le haut, ce qui permet aux sabots de blocage de s'écarter sous l'action de la force exercée par l'élément élastique 64 reliant les crochets des griffes 56. Les griffes se dégagent alors du bourrelet et permettent de retirer le capuchon 50 de la bouteille. Lorsque le capuchon est retiré, il reste en position déverrouillée telle qu'illustrée par la partie droite de la figure, le bord inférieur du manchon cylindrique ferromagnétique étant en appui contre les sabots de blocage.

Les figures 8 à 10 illustrent de façon détaillée, un mode de réalisation particulièrement avantageux d'un code signalétique 70 utilisé dans la présente invention.

Comme cela est particulièrement bien représenté par les figures 8 et 9, le code 70 est réalisé sur une plaque d'identification 71, sensiblement circulaire, comportant des secteurs métallisés 72 et des secteurs non métallisés 73. Chaque plaque circulaire 71 comporte par exemple quatorze secteurs. Les cinq premiers secteurs R9 à R13 comportent sur tous les capuchons, le même code qui est, dans l'exemple représenté, formé d'un secteur métallisé suivi de quatre secteurs non métallisés. Ces cinq secteurs sont destinés à indiquer à l'appareil détecteur, le point zéro du code signalétique.

Les huit secteurs suivants D1 à D8 sont différents pour chaque type de produit à identifier. Ils contiennent les informations à enregistrer telles que par exemple le prix et le nom du produit.

Le dernier secteur PA joue le rôle de bit de parité et permet de contrôler si la lecture des secteurs précédents a été effectuée de manière correcte.

La figure 10 est une vue en coupe de la plaque d'identification 71 portant le code signalétique 70. Cette plaque 71 est réalisée en une matière opaque afin de rendre le code invisible. Sur sa face supérieure, elle comporte une impression extérieure 74, réalisée par exemple par sérigraphie, qui peut être prévue pour recevoir des informations écrites telles que le prix ou le nom du produit. Sur sa face inférieure, elle comporte les secteurs métallisés 72 et non métallisés 73 composant le code signalétique 70. Ces secteurs sont noyés dans une colle 75 qui peut être utilisée pour coller la plaque d' identification sur le capuchon.

La figure 11 représente sous forme de schéma-bloc, les éléments constitutifs de l'organe de détection 7. Lorsque l'on introduit le capuchon dans la cavité de l'appareil détecteur prévue à cet effet, l'organe de détection 7 effectue la lecture du code signalétique. Cet organe de détection comporte un détecteur de proximité 80 du type inductif qui capte la présence de secteurs métallisés et de secteurs non métallisés. Ce détecteur de proximité est connecté par l'intermédiaire d'un transformateur tournant 81 et d'un oscillateur 82, à un détecteur à seuil 83 qui transforme le signal analogique fourni par le détecteur de proximité 80 en un signal digital. Ce signal digital est ensuite introduit dans un microprocesseur 84 qui, après vérification du code signalétique, commande l'élément d'actionnement 8 afin d'amener le capuchon dans la position déverrouillée.

La figure 12 est une vue schématique en coupe de l'appareil détecteur 5. Le détecteur de proximité 80 est monté de façon pivotante dans une ouverture circulaire 90. Il est entraîné au moyen d'un moteur synchrone 91 par l'intermédiaire d'une partie pivotante 92 du transformateur tournant 81 connecté au détecteur de proximité 80. Ce transformateur tournant permet ainsi de réaliser une connexion sans fil, entre la partie pivotante 92 de l'appareil détecteur et une partie fixe solidaire du boîtier 6. Un électro-aimant 93 formant l'élément d'actionnement 8 active le noyau d'actionnement et libère le capuchon.

## Revendications

1. Dispositif d' identification et de verrouillage (10) d'une bouteille comportant un goulot (12) obturé par un élément de fermeture (13, 43), ce dispositif comportant d' une part un capuchon (11) agencé pour être adapté sur le goulot par-dessus ledit élément de fermeture, ce capuchon étant muni de moyens de verrouillage (18, 30, 44, 55; 16, 31, 42, 56) agencés pour, dans une première position, interdire l'accès à l'élément de fermeture de la bouteille et, dans une seconde position, permettre cet accès en vue de le retirer de la bouteille, et d'autre part, un appareil détecteur (5) agencé pour lire un code signalétique porté par le capuchon, ledit appareil détecteur (5) comportant en outre des moyens d'actionnement (8) agencés pour amener lesdits moyens de verrouillage dans ladite seconde position permettant l'accès à l'élément de fermeture (13, 43) après détection, lecture et identification dudit code signalétique.

2. Dispositif selon la revendication 1, caractérisé en ce que les moyens de verrouillage comportent un noyau d'activation mobile (18, 30, 44, 55) et au moins deux griffes (16, 31, 42, 56) de blocage dudit élément de fermeture, ledit noyau d'activation étant agencé pour maintenir lesdites griffes de blocage dans une position bloquée lorsque lesdits moyens de verrouillage sont dans leur première position et pour libérer lesdites griffes lorsque lesdits moyens de verrouillage sont dans leur seconde position.

3. Dispositif selon la revendication 2, caractérisé en ce que ledit noyau d'activation mobile (18, 30, 44) est un noyau magnétique ayant une position basse correspondant à ladite première position desdits moyens de verrouillage et une position haute correspondant à ladite seconde position desdits moyens de verrouillage.

4. Dispositif selon la revendication 3, caractérisé en ce que ledit noyau d'activation est un manchon cylindrique ferromagnétique (55) et en ce que lesdites griffes (56) sont montées au moins partiellement à l'intérieur de ce manchon.

5. Dispositif selon la revendication 4, caractérisé en ce que lesdites griffes (16, 31, 41) sont disposées à égale distance les unes des autres et s'étendent sensiblement parallèlement à l'axe de la bouteille, ces griffes étant agencées pour s'accrocher sous une protubérance (17) du goulot de la bouteille ou sous ledit élément de fermeture (13).

6. Dispositif selon la revendication 2, caractérisé en ce que lesdites griffes (16) sont flexibles sur au moins une partie de leur longueur.

7. Dispositif selon la revendication 2, caractérisé en ce que lesdites griffes (31, 56) sont rigides et articulées autour d'une rotule (32) ou d'un pivot (62).

8. Dispositif selon la revendication 2, caractérisé en ce que lesdites griffes (42, 56) sont équipées de sabots de blocage (41, 58) disposés à leur extrémité libre.

9. Dispositif selon la revendication 2, caractérisé en ce que le capuchon comporte un corps creux (15) portant lesdites griffes (16) et dans lequel est disposé ledit noyau d'activation (18), ce noyau comprenant un dégagement ménagé entre ce corps creux et une zone (18c) de section réduite, ce dégagement étant agencé pour loger des billes de blocage (20) agencées pour bloquer lesdites griffes lorsque les moyens de verrouillage sont dans leur première position.

10. Dispositif selon la revendication 2, caractérisé en ce que le noyau d'activation (30) comporte une partie inférieure conique (30b) agencée pour coopérer avec les griffes (31) et les bloquer lorsque lesdits moyens de verrouillage sont dans leur première position.

11. Dispositif selon la revendication 2, caractérisé en ce qu'il comporte un ressort (23, 47) tendant à maintenir les griffes (16, 42) en position bloquée lorsque lesdits moyens de verrouillage sont dans leur première position, ce ressort étant en appui sur ledit noyau d'activation (18, 44).

12. Dispositif selon la revendication 4, caractérisé en ce que le capuchon (50) comporte un corps cylindrique (51) en une matière non ferromagnétique dans lequel est monté coaxialement sans jeu ledit manchon cylindrique ferromagnétique (55), en ce que ledit corps cylindrique comporte un logement annulaire (52) située à son extrémité supérieure, en ce que ledit manchon cylindrique ferromagnétique est maintenu en position basse par un ressort annulaire (54) prenant appui au fond dudit logement annulaire et sur le manchon cylindrique ferromagnétique, de telle manière que lorsque ce manchon (55) est dans sa position basse, lesdites griffes (56) sont maintenues contre le goulot de la bouteille, et que lorsque ce manchon (55) est en position haute, il est maintenu par lesdites griffes ouvertes correspondant à ladite deuxième position des moyens de verrouillage.

13. Dispositif selon la revendication 12, caractérisé en ce que des prolongements supérieurs (59) de chacune des griffes (56) sont liés entre eux par un élément élastique (64), et comportent chacun une rampe inclinée (60) agencée de telle façon que, lorsque l'on introduit la bouteille dans le capuchon (50), l'élément de fermeture (13) prend appui sur lesdites rampes inclinées des griffes pour amener ces dernières en position bloquée permettant au manchon cylindrique ferromagnétique (55) de prendre sa position basse sous la poussée dudit ressort annulaire (54).

14. Dispositif selon la revendication 1, caractérisé en ce que ledit appareil détecteur (5) comporte un élément d'actionnement (8) agencé pour actionner ledit noyau d'activation et provoquer son déplacement de sa position basse vers sa position haute.

15. Dispositif selon la revendication 1, caractérisé en ce que ledit appareil détecteur (5) comporte un organe de détection (7) agencé pour lire ledit code signalétique et des moyens pour transmettre un signal d'identification permettant de provoquer l' excitation de la bobine magnétique susceptible de déplacer ledit noyau magnétique.

16. Dispositif selon la revendication 1, caractérisé en ce que le code signalétique (70) porté par le capuchon (11, 50) est formé de secteurs métallisés (72) et de secteurs non-métallisés (73) disposés de manière à le définir.

17. Dispositif selon la revendication 11, caractérisé en ce que le code signalétique (70) comporte une première série de secteurs (R9-R13) communs à tous les types de produits équipés de capuchons identiques et servant à la reconnaissance d'un point zéro du code, et une deuxième série de secteurs (D1-D8) différents pour chaque type de produit équipé d'un même capuchon, et permettant l'identification du type du produit.

18. Dispositif selon la revendication 1, caractérisé en ce que l'organe de détection (7) agencé pour lire le code comporte un détecteur de proximité (80) du type détecteur inductif.

19. Dispositif selon la revendication 18, caractérisé en ce que l'organe de détection (7) agencé pour lire le code comporte un transformateur tournant (81) reliant ledit détecteur de proximité à un dispositif de traitement des données.

20. Dispositif selon la revendication 1, caractérisé en ce que le dispositif d'identification et de détection est enclenché au moyen d'une clé d' identification personnalisée du type carte à puce ou carte magnétique.

## Claims

1. Device (10) for the identification and locking of a bottle comprising a bottle neck (12) closed by a closure element (13, 43), which device comprises on the one hand a cap (11) so arranged as to be adapted to the bottle neck above said closure element, which cap is equipped with locking means (18, 30, 44, 55; 16, 31, 42, 56) so arranged, in a first position, as to prevent access to the closure element of the bottle and, in a second position, as to permit such access with a view to withdrawing it from the bottle, and, on the other hand, a detector device (5) so arranged as to read an indicator code carried by the cap, which detector device (5) in addition comprises actuating means (8) so arranged as to bring said locking means into said second position permitting access to the closure element (13, 43) after detection, reading and identification of said indicator code.

2. Device as claimed in Claim 1, characterized in that the locking means comprises a mobile activation core (18, 30, 44, 55) and at least two claws (16, 31, 42, 56) for blocking said closure element, which activation core is so arranged as to maintain said blocking claws in a blocked position when said locking means is in its first position, and as to release said claws when said locking means is in its second position.

3. Device as claimed in Claim 2, characterized in that said mobile activation core (18, 30, 44) is a magnetic core having a low position corresponding to said first position of said locking means and a high position corresponding to said second position of said locking means.

4. Device as claimed in Claim 3, characterized in that said activation core is a cylindrical ferromagnetic sleeve (55), and in that said claws (56) are mounted at least partially inside this sleeve.

5. Device as claimed in Claim 4, characterized in that said claws (16, 31, 41) are arranged with equal spacing one from the other and extend essentially parallel with the axis of the bottle, which claws are so arranged as to engage beneath a protuberance (17) from the bottle neck or beneath said closure element (13).

6. Device as claimed in Claim 2, characterized in that said claws (31, 56) are flexible for at least part of their length.

7. Device as claimed in Claim 2, characterized in that said claws (31, 56) are rigid and articulated about a swivel-joint (32) or a pivot (62).

8. Device as claimed in Claim 2, characterized in that said claws (42, 56) are equipped with blocking shoes (41, 58) arranged at their free extremity.

9. Device as claimed in Claim 2, characterized in that the cap comprises a hollow body (15) carrying said claws (16), in which is arranged said activation core (18), which core incorporates a clearance arranged between this hollow body and a zone (18c) of reduced section, which clearance is so arranged as to accommodate blocking balls (20) arranged to block said claws when the locking means is in its first position.

10. Device as claimed in Claim 2, characterized in that the activating core (30) comprises a conical lower part (30b) so arranged as to interact with the claws (31) and to block them when said locking means is in its first position.

11. Device as claimed in Claim 2, characterized in that it comprises a spring (23, 47) causing the claws (16, 42) to be retained in the blocked position when said locking means is in its first position, which spring presses against said activation core (18, 44).

12. Device as claimed in Claim 4, characterized in that the cap (50) comprises a cylindrical body (51) in a non-ferromagnetic material, in which said cylindrical ferromagnetic sleeve (55) is mounted coaxially and in the absence of free play, in that said cylindrical body comprises an annular seating (52) situated at its upper extremity, in that said cylindrical ferromagnetic sleeve is retained in its low position by an annular spring (54) pressing against the base of said annular seating and against the cylindrical ferromagnetic sleeve in such a way that, when this sleeve (55) is in its low position, said claws (56) are held against the neck of the bottle, and in that, when this sleeve (55) is in its high position, it is retained by said open jaws in a position corresponding to said second position of the locking means.

13. Device as claimed in Claim 12, characterized in that upper extensions (59) of each of the claws (56) are joined together by an elastic element (64) and each comprise an inclined ramp (60) arranged in such a way that, when the bottle is introduced into the cap (50), the closure element (13) presses against said inclined ramps of the claws so as to bring the latter into a blocked position permitting the cylindrical ferromagnetic sleeve (55) to adopt its low position under the pressure exerted by said annular spring (54).

14. Device as claimed in Claim 1, characterized in that said detector device (5) comprises an actuating element (8) so arranged as to actuate said activation core and to cause its displacement from its low position towards its high position.

15. Device as claimed in Claim 1, characterized in that said detector device (5) comprises a detection device (7) so arranged as to read said indicator code and means for transmitting an identification signal permitting the excitation of the magnetic coil for the purpose of displacing said magnetic core.

16. Device as claimed in Claim 1, characterized in that the indicator code (70) carried on the cap (11, 50) is formed from metallized segments (72) and non-metallized segments (73) arranged in such a way as to define it.

17. Device as claimed in Claim 11, characterized in that the indicator code (70) comprises a first series of segments (R9-R13) common to all types of products fitted with identical caps and serving the purpose of recognizing a zero point of the code, and a second series of different segments (D1-D8) for each type of product fitted with the same cap and permitting identification of the type of product.

18. Device as claimed in Claim 1, characterized in that the detection device (7) arranged to read the code comprises a proximity detector (80) of the inductive detector type.

19. Device as claimed in Claim 18, characterized in that the detection device (7) arranged to read the code comprises a rotating transformer (81) linking said proximity detector to a data processing device.

20. Device as claimed in Claim 1, characterized in that the identification and detection device is triggered by means of a personalized identification key such as a microprocessor card or a magnetic strip card.

## Patentansprüche

1. Identifikations- und Verriegeiungsvorrichtung (10) für eine Flasche mit einem Hals (12), der von einem Verschlußteil (13,43) verschlossen ist, wobei die Vorrichtung folgendes aufweist: einer Kappe (11), die derart ausgebildet ist, daß sie über das Verschlußteil (13,43) auf den Hals aufbringbar ist, wobei die Kappe mit Verriegelungseinrichtungen (18,30,44,55;16,31,42,56) versehen ist, die vorgesehen sind, um in einer ersten Position den Zugriff zu dem Verschlußteil der Flasche zu versperren und in einer zweiten Position den Zugriff zu dem Verschlußteil der Flasche für dessen Entfernung aus der Flasche zu ermöglichen, und mit einem Detektorgerät (5), das eingerichtet ist, um einen Typencode, der auf der Kappe angeordnet ist, abzulesen, wobei das Detektorgerät (5) außerdem Betätigungsglieder (8) enthält, die vorgesehen sind, um die Verriegelungseinrichtungen in die Zweite Position zu bringen und damit nach der Erfassung, dem Ablesen und der Identifikation des Typencodes den Zugriff zu dem Verschlußteil (13, 43) zu ermöglichen.

2. Vorrichtung nach Anspruch 1,
**dadurch gekennzeichnet,** daß
die Verriegelungseinrichtungen einen beweglichen Aktivierungskern (18,30,44,55) und mindestens zwei Sperrpratzen (16,31,42,56) für die Sperrung des Verschlußteiles aufweisen, wobei der Aktivierungskern vorgesehen ist, um die Sperrpratzen in einer verblockten Position zu halten, wenn sich die Verriegelungseinrichtungen in ihrer ersten Position befinden, und um die Pratzen freizugeben, wenn sich die Verriegelungseinrichtungen in ihrer zweiten Position befinden.

3. Vorrichtung nach Anspruch 2,
**dadurch gekennzeichnet,** daß
der bewegliche Aktivierungskern (18,30,44) ein magnetischer Kern ist, mit einer niederen Position, die der ersten Position der Verriegelungseinrichtungen entspricht, und mit einer hohen Position, die der zweiten Position der Verriegelungseinrichtungen entspricht.

4. Vorrichtung nach Anspruch 3,
**dadurch gekennzeichnet,** daß
der Aktivierungskern eine zylindrische ferromagnetische Muffe (55) ist und daß die Pratzen (56) mindestens teilweise in der Muffe vorgesehen sind.

5. Vorrichtung nach Anspruch 4,
**dadurch gekennzeichnet,** daß
die Pratzen (16,31,41) in gleichem Abstand zueinander angeordnet sind und sich im wesentlichen parallel zu der Achse der Flasche erstrecken, wobei die Pratzen vorgesehen sind, um unter einem Vorsprung (17) des Halses der Flasche oder unter dem Verschlußteil (13) einzuhaken.

6. Vorrichtung nach Anspruch 2,
**dadurch gekennzeichnet,** daß
die Pratzen (16) auf mindestens einem Teil ihrer Länge biegsam vorgesehen sind.

7. Vorrichtung nach Anspruch 2,
**dadurch gekennzeichnet,** daß
die Pratzen (31,56) starr und um ein Kugelgelenk (32) oder um einen Drehzapfen (62) verschwenkbar sind.

8. Vorrichtung nach Anspruch 2,
**dadurch gekennzeichnet,** daß
die Pratzen (42,56) mit Sperrbacken (41,58) versehen sind, die an deren freiem Ende angeordnet sind.

9. Vorrichtung nach Anspruch 2,
**dadurch gekennzeichnet,** daß
die Kappe einen Hohlkörper (15) enthält, der die Pratzen (16) trägt und in dem der Aktivierungskern (18) angeordnet ist, wobei der Aktivierungskern eine Aussparung zwischen dem Hohlkörper und einem Bereich (18c) von kleinerem Querschnitt aufweist, wobei die Aussparung ausgelegt ist, um Feststellkugeln (20) für das Feststellen der Pratzen aufzunehmen, wenn die Verriegelungseinrichtungen in ihrer ersten Position sind.

10. Vorrichtung nach Anspruch 2,
**dadurch gekennzeichnet,** daß
der Aktivierungskern (30) einen kegeligen unteren Teil (30b) aufweist, der vorgesehen ist, um mit den Pratzen (31) zusammenzuwirken und sie zu verblocken, wenn die Verriegelungseinrichtungen in ihrer ersten Position sind.

11. Vorrichtung nach Anspruch 2,
**gekennzeichnet durch**
eine Feder (23,47), die die Pratzen (16,42) in der verblockten Position festhält, wenn die Verriegelungseinrichtungen in ihrer ersten Position sind, wobei die Feder auf dem Aktivierungskern (18,44) anliegt.

12. Vorrichtung nach Anspruch 4,
**dadurch gekennzeichnet,** daß
die Kappe (50) einen zylindrischen Körper (51) aus einem nicht-ferromagnetischen Werkstoff enthält, in welchem die zylindrische ferromagnetische Muffe (55) koaxial spielfrei eingebaut ist, daß der zylindrische Körper eine ringförmige Vertiefung (52) an dessen oberem Ende aufweist, daß die zylindrische ferromagnetische Muffe in niederer Position durch eine ringförmige Feder (54) festgehalten ist, die am Boden der ringförmigen Vertiefung und auf der zylindrischen ferromagnetischen Muffe derart anliegt, daß, wenn die Muffe (55) sich in ihrer niederen Position befindet, die Pratzen (56) am Hals der Flasche festgehalten sind, und wenn die Muffe (55) sich in ihrer hohen Position befindet, sie durch die geöffneten Pratzen entsprechend der zweiten Position der Verriegelungseinrichtungen festgehalten ist.

13. Vorrichtung nach Anspruch 12,
**dadurch gekennzeichnet,** daß
oben liegende Verlängerungen (59) an jeder der Pratzen (56) untereinander mit Hilfe eines elastischen Teiles (64) verbunden sind, wobei jede Verlängerung eine geneigte Ebene (60) aufweist, die derart ausgeführt ist, daß wenn die Flasche in die Kappe (50) eingeführt sind, das Verschlußteil (13) auf den geneigten Ebenen der Pratzen aufliegt, um die Pratzen in verblockte Position zu bringen, wodurch die zylindrische ferromagnetische Muffe (55) unter dem Druck der spiralförmigen Feder (54) ihre niedere Position einnehmen kann.

14. Vorrichtung nach Anspruch 1,
**dadurch gekennzeichnet,** daß
das Detektorgerät (5) ein Betätigungsglied (8) enthält, das vorgesehen ist, um den Aktivierungskern zu betätigen und dessen Verstellung von seiner niederen Position in seine hohe Position zu veranlassen.

15. Vorrichtung nach Anspruch 1,
**dadurch gekennzeichnet,** daß
das Detektorgerät (5) ein Erfassungsglied (7) enthält, das für das Ablesen des Typencodes eingerichtet ist, und Einrichtungen für die Übermittlung eines Identifikationssignals zur Einleitung der Erregung der magnetischen Spule für die Verstellung des magnetischen Kerns.

16. Vorrichtung nach Anspruch 1,
**dadurch gekennzeichnet,** daß
der Typencode (70), der auf der Kappe (11,50) angeordnet ist, aus metallisierten Kreissegmenten (72) und aus nicht-metallisiserten Kreissegmenten (73) gebildet ist, die den Code festlegend angeordnet sind.

17. Vorrichtung nach Anspruch 11,
**dadurch gekennzeichnet,** daß
der Typencode (70) eine erste Reihenfolge von Kreissegmenten (R9-R13), die für alle Typen von Produkten, die mit identischen Kappen versehen sind, gleich sind und zum Erfassen eines Nullpunktes des Codes dienen, aufweist, und eine zweite Reihenfolge von Kreissegmenten (D1-D8), die für jeden Produkttyp, der mit der gleichen Kappe versehen ist und die Identifikation des Produkttypes ermöglicht, enthält.

18. Vorrichtung nach Anspruch 1,
**dadurch gekennzeichnet,** daß
das Erfassungsglied (7), das für das Ablesen des Typencodes vorgesehen ist, einen Näherungsdetektor (80) in der Art eines Induktionsdetektors enthält.

19. Vorrichtung nach Anspruch 18,
**dadurch gekennzeichnet,** daß
das Erfassungsglied (7), das für das Ablesen des Typencodes eingerichtet ist, einen Stromtransformator (81) mit einer Datenverarbeitungseinrichtung verbindet.

20. Vorrichtung nach Anspruch 1,
**dadurch gekennzeichnet,** daß
die Identifikations- und Erfassungseinrichtung mit Hilfe eines persönlichen Identifikationsschlüssels, in der Art einer Magnetkarte, einschaltbar ist.
